# FASCICULE DE BREVET EUROPEEN

(11) **EP 0 706 950 B1**
(45) Date de publication et mention de la délivrance du brevet: **24.09.1997**
(21) Numéro de dépôt: 95420277.6
(22) Date de dépôt: 10.10.1995
(51) Int. Cl.: B65D 43/08, B65D 77/20

(54) **Couvercle en matiere plastique muni d'une languette de préhension**
Deckel aus Kunststoff mit Abzugslasche
Plastic lid with pull-tab

(30) Priorité: 12.10.1994 FR 9412382
(43) Date de publication de la demande: 17.04.1996
(73) Titulaire: PECHINEY EMBALLAGE ALIMENTAIRE, 92115 Clichy (FR)
(72) Inventeur: Philippe, Michel, F-26500 Bourg Les Valence (FR)
(74) Mandataire: Mougeot, Jean-Claude

(56) Documents cités:
- BE-A- 825 535
- FR-A- 559 108

## Description

### DOMAINE DE L'INVENTION

L'invention se situe dans le domaine de l'emballage en matière plastique, et plus particulièrement des récipients munis d'un couvercle en matière plastique comportant une languette de préhension servant à l'ouverture du récipient.

### ETAT DE LA TECHNIQUE

Il est connu d'utiliser, notamment pour le conditionnement des produits laitiers frais, des pots en matière plastique avec un orifice à bord roulé ou aplati, fermés ou non par un opercule étanche et recouverts d'un couvercle en matière plastique. Dans le cas des pots operculés, le couvercle est dit "coiffant" car il vient coiffer l'opercule au moment de la fermeture. Dans le cas des pots non operculés, le couvercle est dit "rentrant" et comporte une gorge périphérique qui vient se serrer sur l'orifice au moment de la fermeture. Cette gorge comporte, soit sur sa paroi du côté intérieur du récipient, soit sur l'autre paroi côté extérieur, soit sur les deux parois, un bourrelet ou un épaulement de direction parallèle à la gorge qui va servir à pincer le bord roulé ou aplati du récipient de manière à assurer une fermeture étanche, l'étanchéité étant complétée par divers moyens de scellage.
Après une première ouverture du pot, le couvercle peut être réutilisé par le consommateur pour le refermer si le contenu n'a pas été complètement consommé.
Le couvercle comporte une languette de préhension qui va servir à enlever le couvercle la première fois et les fois suivantes. Le couvercle étant généralement réalisé par thermoformage d'une bande de matière plastique, par exemple du polypropylène, la languette de préhension est une petite surface plane s'étendant parallèlement à la face supérieure du couvercle et se raccordant à lui sur sa partie périphérique.
Ce mode de réalisation habituel de la languette présente plusieurs inconvénients. Si on veut avoir une étanchéité suffisante du couvercle, il faut un effort assez important à l'ouverture qui peut conduire à une rupture de la languette par le consommateur, qui n'arrive plus ainsi à ouvrir le pot.
De plus, le maintien des pots à une température de l'ordre de 4°C sur les linéaires réfrigérés des supermarchés rend la matière plastique plus cassante, et ainsi il peut arriver qu'à l'ouverture on déchire le couvercle.
Pour améliorer la résistance du couvercle, on est amené soit à augmenter l'épaisseur, soit à utiliser un matériau plus résistant que celui du récipient, par exemple un copolymère de polypropylène, au lieu du polypropylène homopolymère utilisé pour le pot. Dans les deux cas, on augmente le coût du couvercle. Enfin, une languette plate et lisse glisse facilement entre les doigts, ce qui rend parfois l'ouverture problématique.
L'invention a pour but de remédier à ces inconvénients et à permettre une ouverture aisée du récipient, en réduisant les risques de rupture de la languette et du couvercle, sans obérer le coût de fabrication du couvercle.

### OBJET DE L'INVENTION

L'invention a pour objet un couvercle en matière plastique pour fermer de manière étanche un récipient, muni d'une jupe périphérique venant coiffer l'orifice du récipient par accrochage sur la bordure de cet orifice et comportant une languette de préhension fixée à cette jupe et servant à enlever le couvercle du récipient, caractérisé en ce que la languette a une forme en volume telle que son intersection avec la jupe périphérique est une courbe s'élevant sur une partie de la hauteur de la jupe et comportant une partie centrale dont le sommet est situé à une hauteur h du bord inférieur de la jupe supérieure à 3 fois l'épaisseur de la languette à partir du bord inférieur de la jupe, et des parties latérales se raccordant de part et d'autre de cette partie centrale au bord inférieur de la jupe.
Cette courbe peut avoir par exemple une forme rectangulaire, trapézoïdale ou une forme plus arrondie en dos d'âne.

### DESCRIPTION DES FIGURES

Les figures 1a et 1b et 1c représentent respectivement en vue de face et vue de dessus un couvercle rentrant pour pot non operculé de l'art antérieur et en coupe axiale le pot correspondant.
Les figures 2a et 2b représentent respectivement en vue de face et en vue de dessus un couvercle coiffant pour pot operculé de l'art antérieur.
Les figures 3a et 3b représentent un couvercle rentrant selon l'invention.
La figure 4 représente l'intersection de la languette et de la jupe périphérique d'un couvercle selon l'invention.
La figure 5 est un schéma du dispositif de mesure de la force d'ouverture du récipient.
Les figures 6 et 7 représentent les courbes de traction obtenues respectivement avec un couvercle de l'art antérieur et un couvercle de même type selon l'invention à l'aide du dispositif de mesure de la figure 5.

### DESCRIPTION DE L'INVENTION

Le couvercle (1) en matière plastique comporte une jupe périphérique (2) qui va coiffer le bord aplati (3) du récipient (4) lors de la fermeture de celui-ci. Dans le cas du couvercle "rentrant" tel que celui représenté aux figures 1 et 3, la jupe (2) comporte du côté externe une rainure (5) en relief vers l'intérieur de la jupe (2) dont le clippage sur le bord (3), associé à des moyens de scellage, va assurer la fermeture étanche du récipient (4). Dans le cas d'un couvercle "coiffant", tel que celui représenté à la figure 2, destiné à fermer un récipient dont l'orifice a déjà été fermé par un opercule en film plastique ou métalloplastique scellé sur le bord aplati (3), la jupe (2) comporte des crans (6) assurant la fermeture.
Le couvercle (1) comporte une languette de préhension (7). Cette languette est représentée sous forme rectangulaire, mais peut avoir une autre forme, par exemple trapézoïdale ou hémicirculaire.
Dans les couvercles de l'art antérieur, tels que ceux représentés aux figures 1 et 2, la languette (7) est plate et se raccorde au couvercle (1) le long du bord inférieur de la jupe (2). La courbe d'intersection est donc située dans le plan horizontal de la languette (7).
Pour les couvercles selon l'invention, tels que celui représenté aux figures 3a et 3b, la languette (7) se raccorde au couvercle par une courbe d'intersection (8) qui n'est plus dans le plan horizontal du bord inférieur de la jupe périphérique (2), mais qui s'élève sur une partie de la hauteur de cette jupe. Cette courbe d'intersection (8) comporte ainsi une partie centrale (9) dont la partie la plus haute ou le sommet se trouvent à une hauteur h égale à au moins 3 fois l'épaisseur de la languette (7), hauteur minimale en dessous de laquelle les effets bénéfiques de l'invention ne sont plus perceptibles. Cette partie centrale (9) se raccorde symétriquement de part et d'autre par des parties latérales (10) et (11) au bord inférieur de la jupe (2).
La courbe d'intersection de la languette (7) et de la jupe (2) peut être par exemple une ligne brisée de forme approximativement rectangulaire ou trapézoïdale s'écartant vers le bas, avec des angles arrondis nécessités par la mise en oeuvre de la matière plastique. Cette courbe d'intersection (8) peut aussi être une courbe continue symétrique en forme de dos d'âne ou de courbe de Gauss, dont le sommet se situe à une hauteur h égale à au moins 3 fois l'épaisseur de la languette (7).
Cette forme de languette permet une préhension plus commode qu'une languette plate. Elle réduit les risques de déchirure de la languette ou du couvercle au moment de l'ouverture du récipient.
Le couvercle selon l'invention peut être réalisé en tout type de matière plastique compatible avec le produit à conditionner et satisfaisant à la réglementation pour les produits alimentaires, par exemple en polypropylène et ses alliages ou en polystyrène et ses alliages.
Comme il permet un effort d'ouverture plus faible, de l'ordre de 20%, que les couvercles de l'art antérieur à languette plate, il n'est pas nécessaire de prévoir pour le couvercle un matériau plus résistant que pour le récipient lui-même. Ainsi, dans le cas de pots pour produits laitiers frais en polypropylène, on peut réaliser le couvercle en polypropylène homopolymère comme le pot au lieu d'un copolymère, ce qui simplifie l'approvisionnement et réduit les coûts.
La languette, mieux ancrée sur le couvercle, est mieux maintenue et ne se courbe pas vers le haut, ce qui simplifie la manutention des piles de couvercles au moment de l'impression ou du conditionnement, tout en ayant un matériau suffisamment mou pour le marquage sur la languette d'indications telles que la date de peremption.

### EXEMPLE

On a comparé deux couvercles de type "rentrant" réalisés par thermoformage à partir d'une feuille de polypropylène, de diamètre 116 mm, destinés à fermer des pots cylindriques de 50 cl remplis de fromage blanc. Les deux couvercles comportent une jupe périphérique de hauteur 7,8 mm munie d'une rainure.
Le premier est muni d'une languette plate, de forme approximativement rectangulaire 12 x 22 mm et d'épaisseur 0,4 mm. Le second est muni d'une languette selon l'invention de même épaisseur mais de forme prismatique, dont l'arête haute se situe à une hauteur de 2,6 mm au dessus du plan du bord inférieur de la jupe.
Les efforts d'ouverture de ces couvercles ont été mesurés à l'aide du dispositif représenté à la figure 5.
Cette machine de traction comporte deux plateaux parallèles, un plateau inférieur fixe (12) et un plateau supérieur (13) mobile de bas en haut à une vitesse de 100 mm/mn. Le récipient (4) est fixé au plateau inférieur (12) par un disque (14) et un boulon. Il est fermé par le couvercle (1) dont la languette (7) est pincée dans une mâchoire (15) tenue par un support (16) solidaire du plateau mobile (13). On enregistre la courbe effort - déplacement jusqu'à l'ouverture du couvercle, l'effort d'ouverture étant égal à l'effort maximal enregistré.
On a représenté respectivement aux figures 6 et 7 les courbes obtenues avec le couvercle à languette plate et le couvercle selon l'invention. Dans le premier cas, l'effort maximal est de 16,1 N pour un déplacement de 14 mm et une énergie de 0,0995 J. Dans le second cas, l'effort est de 12,9 N pour un déplacement de 11 mm et une énergie de 0,0512 J.
On constate que, pour le couvercle selon l'invention, l'effort et le déplacement sont réduits d'environ 20% et l'énergie d'ouverture d'environ 50%.

## Revendications

1. Couvercle (1) en matière plastique pour fermer un récipient (4), muni d'une jupe périphérique (2) venant coiffer l'orifice du récipient (4) par accrochage sur le bord (3) de cet orifice, et comportant une languette de préhension (7) fixée à cette jupe (2), caractérisé en ce que la languette (7) a une forme en volume telle que son intersection (8) avec la jupe périphérique (2) est une courbe s'élevant sur une partie de la hauteur de la jupe et comportant une partie centrale (9) dont le sommet est situé à une hauteur (h) du bord inférieur de la jupe supérieure à 3 fois l'épaisseur de la languette (7), et des parties latérales (10, 11) se raccordant de part et d'autre de cette partie centrale (9) au bord inférieur de la jupe (2).

2. Couvercle selon la revendication 1, caractérisé en ce que la courbe d'intersection (8) a une forme rectangulaire.

3. Couvercle selon la revendication 1, caractérisé en ce que la courbe d'intersection (8) a une forme trapézoïdale s'écartant vers le bas.

4. Couvercle selon la revendication 1, caractérisé en ce que la courbe d'intersection (8) a une forme de dos d'âne ou de courbe de Gauss.

5. Couvercle selon l'une quelconque des revendications précédentes, caractérisé en ce qu'il est réalisé en polypropylène homopolymère.

## Claims

1. A cover (1) of plastics material for closing a receptacle (4), provided with a peripheral skirt (2) for covering the orifice of the receptacle (4) by capturing the edge (3) of said orifice, and comprising a pull tab (7) fixed to said skirt (2), characterized in that the tab (7) has a volumetric form such that its intersection (8) with the peripheral skirt (2) is a curve which rises over a portion of the height of the skirt, comprising a central portion (9), the highest point of which is located at a height (h) from the lower edge of the skirt, which height is more than three times the thickness of the tab (7), and comprising lateral portions (10, 11) connecting one side and the other of said central portion (9) to the lower edge of said skirt (2).

2. A cover according to claim 1, characterized in that the intersection curve (8) has a rectangular shape.

3. A cover according to claim 1, characterized in that the intersection curve (8) has a trapezoidal shape which widens towards the base.

4. A cover according to claim 1, characterized in that the intersection curve (8) has a humpback or Gaussian-curve shape.

5. A cover according to any one of the preceding claims, characterized in that it is produced from a polypropylene homopolymer.

## Patentansprüche

1. Deckel (1) aus Kunststoff zum Verschließen eines Behälters (4), mit einer umlaufenden Kante (2), welche die Mündung des Behälters (4) durch Einrasten am Rand (3) dieser Mündung bedeckt, und mit einer an dieser Kante (2) befestigten Greifzunge (7), dadurch gekennzeichnet, daß die Zunge (7) volumenmäßig so gestaltet ist, daß ihre Schnittfläche (8) mit der umlaufenden Kante (2) eine Kurve ist, die sich auf einem Teil der Höhe des Randes erhebt und einen Zentralbereich (9) aufweist, dessen Spitze sich in einer Höhe (h) vom unteren Rand der Kante befindet, die der dreifachen Dicke der Zunge (7) entspricht, und wobei sich Seitenteile (10, 11) beiderseits dieses Zentralbereiches (8) am unteren Rand der Kante (2) anschließen.

2. Deckel nach Anspruch 1, dadurch gekennzeichnet, daß die Schnittkurve (8) eine rechteckige Form aufweist.

3. Deckel nach Anspruch 1, dadurch gekennzeichnet, daß die Schnittkurve (8) eine trapezförmige Form aufweist, die sich nach unten spreizt.

4. Deckel nach Anspruch 1, dadurch gekennzeichnet, daß die Schnittkurve (8) eine nach oben gewölbte oder Gaußsche Glockenkurvenform aufweist.

5. Deckel nach einem der vorhergehenden Ansprüche, dadurch gekennzeichnet, daß er aus homopolymerem Polypropylen gefertigt ist.
